# EUROPÄISCHE PATENTSCHRIFT

(11) **EP 0 710 414 B1**
(45) Veröffentlichungstag und Bekanntmachung des Hinweises auf die Patenterteilung: **05.11.1997**
(21) Anmeldenummer: 94913602.2
(22) Anmeldetag: 14.04.1994
(51) Int. Cl.: H04H 9/00

(54) **VORRICHTUNG ZUM SPEICHERN VON AUF EINEM MONITOR DARGESTELLTER BILDINFORMATION**
DEVICE FOR STORING VIDEO INFORMATION DISPLAYED ON A MONITOR
DISPOSITIF D'ENREGISTREMENT D'INFORMATIONS VIDEO AFFICHEES SUR ECRAN

(30) Priorität: 14.04.1993 DE 4312185
(43) Veröffentlichungstag der Anmeldung: 08.05.1996
(73) Patentinhaber: HOHENACKER, Thomas, D-80801 München (DE)
(72) Erfinder: HOHENACKER, Thomas, D-80801 München (DE)
(74) Vertreter: Finsterwald, Martin, Dr.
(86) Internationale Anmeldenummer: EP9401161
(87) Internationale Veröffentlichungsnummer: WO9424785

(56) Entgegenhaltungen:
- EP-A- 0 127 068
- EP-A- 0 358 910
- DE-A- 1 913 722
- DE-A- 1 949 397
- US-A- 4 613 904

## Beschreibung

Die Erfindung betrifft eine Vorrichtung zum Speichern von auf einem Teilbereich eines Monitors, insbesondere eines Fernsehbildschirms dargestellter Bildinformation, mit einem auf der Monitoroberfläche mittels einer monitorseitig wirksamen Haftschicht befestigbaren Speichermedium.

Eine derartige Vorrichtung ist aus dem Dokument US-A-4 613 904 bekannt. Dort ist eine Vorrichtung offenbart, mittels derer optische Signale über eine Photozelle detektiert und dann als elektrische Signale abgespeichert werden können. Diese Vorrichtung ist mittels zweier Haftstreifen auf einem Monitor befestigbar.

Beim Empfang von üblichen Fernsehprogrammen übernimmt der Zuschauer ausschließlich die Rolle des passiven Konsumenten. Da er dabei in keiner Weise aktiv gefordert wird, kommt es häufig vor, daß Fernsehabende weitgehend uninteressant und ohne besondere Höhepunkte verlaufen.

Dies führt zum einen dazu, daß Fernsehsender aufgrund mangelnder Attraktivität ihrer Programme nicht die gewünschten Einschaltquoten erreichen und zum anderen keine direkte und verläßliche Information über die Anzahl der Zuschauer erhalten können, die eine bestimmte Sendung gesehen haben. Eine derartige Information läßt sich derzeit ausschließlich durch direkte Rückfragen bei einer kleinen, unter statistischen Gesichtspunkten ausgewählten Zuschauergruppe erzielen, von der dann - allerdings nicht mit der gewünschten Zuverlässigkeit - auf die Gesamt-Einschaltquote geschlossen wird.

Zur Beseitigung der erwähnten Nachteile wird versucht, Fernsehsendungen dadurch interessanter zu gestalten, daß in die Sendungen Zuschauerrätsel oder Zuschauerumfragen integriert werden, auf die Zuschauer schriftlich oder telefonisch antworten können. Durch die eingegangenen Antworten erhält der Fernsehsender eine gewisse Information über die jeweilige Sendebeteiligung.

Nachteil an diesen bekannten Verfahren ist, daß der Reiz zum Mitmachen für den Zuschauer aufgrund des immer wiederkehrenden gleichen Sendeschemas oftmals nicht groß genug ist, und daß sich Zuschauerrätsel und Zuschauerumfragen nicht in jede Art von Fernsehsendungen integrieren lassen.

Der Erfindung liegt die Aufgabe zugrunde, eine einfach und wirtschaftlich herstellbare Vorrichtung zu schaffen, mit der jegliche Art von Sendung interessanter gestaltet werden kann, mit der der Zuschauer zum Mitmachen animiert wird und über die die Fernsehsender Informationen über die Sendebeteiligung erhalten können.

Erfindungsgemäß wird diese Aufgabe dadurch gelöst, daß bei einer Vorrichtung der eingangs genannten Art das Speichermedium aus photoempfindlichem Material gefertigt wird.

Eine derartige Vorrichtung läßt sich wie folgt verwenden:

Der Fernsehsender strahlt zu einer bestimmten Zeit oder auch permanent an einer definierten Stelle des Bildschirms ein insbesondere auf schwarzem Hintergrund dargestelltes Symbol aus. Der Zuschauer befestigt die erfindungsgemäße Vorrichtung mittels der Haftschicht in der Weise am Bildschirm, daß das am Bildschirm dargestellte Symbol überdeckt wird. Das am Bildschirm dargestellte Symbol belichtet dadurch das in der erfindungsgemäßen Vorrichtung integrierte photoempfindliche Material, wodurch die Bildinformation des dargestellten Symbols in der erfindungsgemäßen Vorrichtung gespeichert wird. Die erfindungsgemäße Speichervorrichtung kann dann vom Fernsehbildschirm abgelöst und mit der gespeicherten Bildinformation beispielsweise an den Fernsehsender geschickt werden.

Die erfindungsgemäß Speichervorrichtung läßt sich auf vielfältige Art und Weise verwenden, wobei einige Beispiele im folgenden genannt werden sollen:
a) Der Fernsehsender strahlt an einer definierten Stelle des Bildschirms permanent ein bestimmtes Symbol, beispielsweise sein Sender-Logo, aus, wobei die vom Zuschauer an der betreffenden Stelle des Fernsehbildschirms zu befestigende Speichervorrichtung mit einem schwach lichtempfindlichen Material ausgestattet ist, so daß die Speichervorrichtung durch das ausgesendete Symbol erst nach Ablauf von Stunden oder Tagen in der Weise belichtet wird, daß das ausgesendete Symbol tatsächlich in der Vorrichtung gespeichert ist.
   Die belichtete Speichervorrichtung kann dann beispielsweise vom Zuschauer an den Fernsehsender geschickt werden, wo der Zuschauer an einer Verlosung teilnimmt.
   Auf diese Art wird der Zuschauer dazu motiviert, aus den angebotenen Programmen einen bestimmten Sender möglichst oft bzw. für einen möglichst langen Zeitraum auszuwählen.
   Die erfindungsgemäßen Speichervorrichtungen können in diesem Zusammenhang auch als eine Art "Treue-Punkte" verwendet werden, wobei der Fernsehsender dann beispielsweise die Einsendung einer bestimmten Anzahl von belichteten Speichervorrichtungen fordert, um den Zuschauer an einer Verlosung teilnehmen zu lassen.
   Ein erwünschter Nebeneffekt dieses Prinzips besteht darin, daß der Zuschauer davon abgehalten wird, während einer Sendung mehrmals zwischen unterschiedlichen Programmen zu wechseln, da die auf dem Bildschirm angebrachte Speichervorrichtung durch andere Programme, die das genannte Symbol nicht aussenden, fehlerhaft belichtet würde und eine dermaßen fehlerhaft belichtete Speichervorrichtung nicht zur Verlosung zugelassen würde.
   Durch die Anzahl der eingesendeten belichteten Speichervorrichtungen kann der Sender Rückschlüsse auf die erzielten Einschaltquoten ziehen.
b) Die Methode nach a) kann in der Weise abgewandelt werden, daß das Symbol lediglich während der einzelnen Folgen einer bestimmten Fernsehserie ausgestrahlt wird, wodurch der Zuschauer dazu motiviert wird, keine der gesendeten Folgen zu versäumen. Der Fernsehsender erhält dadurch Aufschluß darüber, inwieweit die Zuschauer einer bestimmten Serie die Treue halten.
   Bei den Methoden nach a) und b) kann das ausgestrahlte Symbol einen Code für eine bestimmte Sendung und/oder für einen bestimmten Wochentag enthalten. Bei Einsendung entsprechend belichteter Speichervorrichtungen an den Sender kann in diesem Fall gezielt festgestellt werden, welche Sendung und/oder an welchem Wochentag eine Sendung gesehen wurde.
   Denkbar wäre auch, in das ausgestrahlte Symbol eine wählbare Anzahl von "Treuepunkten" zu integrieren, wobei für den Zuschauer das Ziel darin besteht, möglichst viele Treuepunkte zu sammeln. Einzelne Sendungen könnten dann vom Sender entsprechend ihrer Attraktivität bzw. entsprechend ihrer Dauer mit einer unterschiedlichen Anzahl von Treuepunkten bewertet werden. So könnte für den Zuschauer ein Anreiz dafür geschaffen werden, bei seiner Programmwahl verstärkt Sendungen mit niedriger Einschaltquote zu berücksichtigen.
   Das vorstehend beschriebene Punktesystem könnte bevorzugt unter dem Namen "TV-Miles" betrieben werden.
c) Der Fernsehsender gibt beispielsweise in einer Programmzeitschrift bekannt, daß während eines bestimmten Werbeblocks ein einzelner Werbespot mit einem Symbol an einer definierten Stelle des Bildschirms ausgestrahlt wird. Der Zuschauer wird dazu aufgefordert, sobald innerhalb des Werbeblocks der Werbespot mit dem Symbol erscheint, eine erfindungsgemäße Speichervorrichtung auf die betreffende Stelle am Bildschirm zu kleben. Die Lichtempfindlichkeit dieser Speichervorrichtung ist derart bemessen, daß das während dem Werbespot ausgesendete Symbol die Speichervorrichtung so ausreichend belichtet, daß es dort gespeichert ist. Nach dem Werbespot muß der Zuschauer die Speichervorrichtung wieder vom Bildschirm lösen und an den Fernsehsender einschicken, wo er dann beispielsweise wiederum an einer Verlosung teilnimmt.
   Auf diese Weise kann einerseits auf die Einschaltquoten rückgeschlossen werden, andererseits werden die Werbeblöcke attraktiver gestaltet, weshalb der Fernsehsender die Sendezeiten in den entsprechenden Werbeblocks bzw. die das Symbol aufweisende Werbespots zu einem erhöhten Preis verkaufen kann.
   Hinzu kommt, daß der Fernsehsender dem Käufer der Sendezeit die erhaltene Information bezüglich der Einschaltquote anbieten und verkaufen kann.
d) Die Methode nach c) kann auch in der Weise abgewandelt werden, daß das Symbol während des gesamten Werbeblocks ausgestrahlt wird, wodurch sich verhindern läßt, daß der Zuschauer während Werbeblöcken, die eine bestimmte Sendung unterbrechen, auf ein anderes Programm umschaltet, da er durch den Anreiz der Teilnahme an einer Verlosung dazu motiviert wird, den Werbeblock anzusehen.
e) Während einer Quiz-Sendung wird auf dem Bildschirm ein bestimmter Bereich vom Fernsehsender markiert, auf den eine erfindungsgemäße Speichervorrichtung anzubringen ist. In diesem Bereich wird dann während der Quiz-Sendung beispielsweise ein langsam wandernder Lichtpunkt oder in zeitlicher Abfolge eine Reihe von unterschiedlichen Teilsymbolen dargestellt, wodurch die Speichervorrichtung belichtet wird. In der Speichervorrichtung ist dann entweder die von dem langsam wandernden Lichtpunkt vollzogene Bahn oder das aus der Überlagerung der nacheinander dargestellten Teilsymbole zusammengestzte Gesamtsymbol gespeichert, wobei das gespeicherte Symbol dann eine Antwort oder eine Teilantwort auf eine in der Quiz-Sendung gestellte Publikumsfrage sein kann. Ebenso kann das gespeicherte Symbol beispielsweise Bestandteil einer vom Zuschauer zu wählenden Telefonnummer sein.
   Entscheidend bei dieser Methode ist, daß derjenige Zuschauer, der keine erfindungsgemäße Speichervorrichtung verwendet, das zu ermittelnde Gesamtsymbol zu keiner Zeit am Bildschirm sieht, da dort jeweils nur ein langsam wandernder Lichtpunkt oder ein Teilsymbol dargestellt ist. Um von dem Gesamtsymbol Kenntnis nehmen zu können, muß der Zuschauer demzufolge eine erfindungsgemäße Speichervorrichtung verwenden.
   Weiterhin ist es denkbar, mit dieser Methode gleichzeitig mehrere Symbole ermitteln zu lassen, wobei dann natürlich auch mehrere Speichervorrichtungen an unterschiedlichen Stellen des Bildschirms angebracht werden müssen.
   Auf diese Art und Weise können Quiz-Sendungen interessanter gestaltet und der Zuschauer zum aktiven Mitmachen motiviert werden.
f) In einer Quiz-Sendung wird eine Publikumsfrage gestellt, für die beispielsweise drei alternative Antworten angeboten werden. Für jede mögliche Antwort wird auf dem Bildschirm ein bestimmter Bereich markiert. Der Zuschauer wird daraufhin aufgefordert, eine erfindungsgemäße Speichervorrichtung auf denjenigen Punkt zu kleben, der seines Erachtens der korrekten Antwort entspricht. Anschließend wird dann kurzzeitig in dem der richtigen Antwort entsprechenden Bereich ein Symbol ausgesendet, das die verwendete Speichervorrichtung so ausreichend belichtet, daß es zu einer Speicherung des Symbols kommt.
   Hat der Zuschauer die korrekte Antwort gewählt, kann er seine belichtete Speichervorrichtung an den Fernsehsender einschicken und beispielsweise wiederum an einer Verlosung teilnehmen.
   Auch auf diese Weise läßt sich eine Quiz-Sendung anregender gestalten, wobei zugleich, wie auch bei der Methode nach e), wieder Rückschlüsse auf die Einschaltquoten gezogen werden können.

Die vorstehend angegebenen Methoden stellen nur Beispiele der Verwendung der erfindungsgemäßen Vorrichtung dar; es lassen sich eine Vielzahl von anderen Anwendungsmöglichkeiten denken.

Im folgenden werden bevorzugte Ausgestaltungen der erfindungsgemäßen Vorrichtung beschrieben:

Um die Herstellung der erfindungsgemäßen Speichervorrichtung möglichst schnell und wirtschaftlich durchführen zu können, empfiehlt es sich, die Speichervorrichtung im wesentlichen flach aus unterschiedlichen Schichten aufzubauen. So kann beispielsweise in einer einfachen Ausführungsform lediglich auf einen photoempfindlichen Film eine Haftschicht aufgebracht werden. Durch diese flache Konstruktion läßt sich die Speichervorrichtung auch platzsparend verpacken und somit auf kostengünstige Weise transportieren und verkaufen.

Das Speichermedium kann als insbesondere flexible Kreisscheibe ausgebildet werden, jedoch lassen sich auch eine beliebige Anzahl von anderen Konturen denken. Beispielsweise ist es möglich, der Speichervorrichtung die Form eines Sender-Logos zu geben.

Für das photoempfindliche Material werden vorzugsweise photochrome Stoffe verwendet. Photochrome Stoffe zeichnen sich dadurch aus, daß sie bei Bestrahlung mit UV-Licht eine bestimmte Farbe annehmen und bei Bestrahlung mit sichtbarem Licht durchsichtig werden.

Vor dem Speichervorgang wird das photochrome Material mit UV-Licht bestrahlt, um so eine anschließende Speicherung von Bildern bzw. Symbolen zu ermöglichen, die sichtbares Licht reflektieren bzw. aussenden. Zwischen der Bestrahlung mit UV-Licht und dem Speichervorgang muß dafür gesorgt werden, daß das photoempfindliche Material nicht oder nur für eine vernachlässigbare Zeit mit sichtbarem Licht bestrahlt wird. Zu diesem Zweck kann das Speichermedium auf der der Haftschicht abgewandten Seite mit einer lichtundurchlässigen Schicht versehen und mit der Haftschicht auf einem lichtundurchlässigen Trägermaterial, wie zum Beispiel einer Postkarte, lösbar befestigt werden.

Die Belichtungszeit, innerhalb deren eine Speicherung eines Bildes auf einer photochromen Schicht erfolgt, beträgt vorzugsweise ungefähr 30 Minuten.

Wenn die photoempfindliche Schicht aus mehreren photochromen Stoffen besteht, die jeweils auf sichtbares Licht unterschiedlicher Wellenlänge ansprechen, können in der erfindungsgemäßen Speichervorrichtung auch farbige Bilder gespeichert werden.

Ein Vorteil bei der Verwendung von photochromen Stoffen besteht darin, daß das photoempfindliche Material auf einfache Weise durch Bestrahlung mit UV-Licht nach einer erfolgten Belichtung wiederverwendbar gemacht werden kann.

Ein besonderer Vorteil bei der Verwendung von photochromen Stoffen besteht darin, daß eine extrem hohe Auflösung erzielbar ist, da für die Auflösung lediglich die Molekülgröße der photochromen Stoffe maßgeblich ist.

Bei einer bevorzugten Ausführungsform wird die photoempfindliche Schicht auf ihrer der Haftschicht abgewandten Seite mit einer insbesondere silbernen oder goldenen reflektierenden Schicht versehen, welche Strahlen, die durch die photoempfindliche Schicht hindurchdringen, wieder auf diese zurückreflektiert. Diese Maßnahme führt zu einer intensiveren Belichtung des photoempfindlichen Materials und somit zu kürzeren Belichtungszeiten.

Bei der Verwendung von photochromen Stoffen ist es sinnvoll, diejenige Schicht, die auf der der Haftschicht abgewandten Seite der photoempfindlichen Schicht angebracht ist, so auszubilden, daß sie UV-licht-durchlässig ist und lediglich sichtbares Licht absorbiert. In diesem Fall kann die photochrome Schicht durch Bestrahlung mit UV-Licht von der der Haftschicht abgewandten Seite aus in einen Zustand versetzt werden, in dem ein ggf. weiterer Speichervorgang möglich ist.

Weiterhin ist es möglich, die Frequenzselektivität des photoempfindlichen Materials durch vorgeschaltete Farbfilter zu beeinflussen. Durch das Vorschalten von Graufiltern kann die Intensität des auf das photoempfindliche Material auftreffenden Lichtes verringert werden, wodurch sich eine ebenfalls verringerte Empfindlichkeit des photoempfindlichen Materials ergibt.

Die Haftschicht wird bevorzugt als Selbstklebeschicht ausgebildet, die insbesondere vor Benutzung der Vorrichtung durch einen abziehbaren Schutzfilm abgedeckt ist. In dieser Form kann die Speichervorrichtung ohne Schwierigkeiten verkauft werden, wobei zudem die Handhabung durch den Zuschauer ohne Schwierigkeiten zu bewerkstelligen ist.

Die Haftschicht muß jedoch nicht als Selbstklebeschicht ausgebildet sein, es läßt sich beispielsweise auch denken, daß die Speichervorrichtung lediglich mittels elektrostatischer Kräfte am Bildschirm haftet.

In einer weiteren bevorzugten Ausführungsform der Erfindung wird die Speichervorrichtung zumindest im wesentlichen transparent ausgebildet. Eine derartige Speichervorrichtung läßt sich besonders effektvoll bei einer Methode nach Punkt e) verwenden, da in diesem Fall - sofern die Speichervorrichtung so ausgebildet ist, daß die gespeicherte Bildinformation sofort entwickelt wird - die mittels Teilsymbolen oder einem wandernden Lichtpunkt dargestellte Information für den Zuschauer sichtbar auf der dem Bildschirm abgewandten Seite der Speichervorrichtung entsteht. Für diesen Fall ist es allerdings nötig, als Speichermedium ein Material zu verwenden, das lediglich auf der dem Bildschirm zugewandten Seite eine photoempfindliche Schicht besitzt, da anderenfalls das nicht vom Fernsehbildschirm herrührende Fremdlicht eine fehlerhafte Belichtung der Speichervorrichtung bewirken würde.

Wenn kein transparentes Speichermedium verwendet wird, kann der Einfachheit halber ein von beiden Seiten lichtempfindliches photoempfindliches Material verwendet werden, da die Speichervorrichtung dann beispielsweise auf der dem Bildschirm abgewandten Seite mit einer lichtundurchlässigen Schicht versehen werden kann. Auf dieser Schicht kann dann für den Zuschauer sichtbar ein beliebiger Text oder ein beliebiges Symbol aufgedruckt sein, das für den Zuschauer dann während der gesamten Zeit, in der die Speichervorrichtung auf dem Bildschirm angebracht ist, sichtbar ist. Es kann beispielsweise das Sender-Logo dargestellt werden, oder es wäre auch denkbar, diese dem Monitor abgewandte Seite der Speichervorrichtung als Werbefläche zu verwenden, was insbesondere bei einer Methode nach c) sinnvoll ist, da hier auf der Speichervorrichtung beispielsweise das Firmenemblem derjenigen Firma angebracht werden kann, in dessen Werbespot das zu speichernde Symbol gesendet wird.

Weiterhin ist es möglich, das Speichermedium frequenzselektiv auszubilden, so daß es nur auf definierte Lichtwellenlängen, beispielsweise auf Lichtwellenlängen einer bestimmten Farbe reagiert. Dies bringt den Vorteil mit sich, daß das zu speichernde Symbol nicht zwangsläufig auf einem schwarze Hintergrund ausgestrahlt werden muß, sondern direkt auf dem ausgestrahlten Fernsehbild erscheinen kann, da die Farben des Symbols so gewählt werden können, daß sie nicht oder nur in geringem Maße auf dem tatsächlichen Fernsehbild vorkommen, so daß durch das den Hintergrund des Symbols bildende Fernsehbild keine Fehlbelichtung der Speichervorrichtung erfolgt.

Zwischen dem Bildschirm und dem Speichermedium kann zumindest eine Kunststofflinse angeordnet werden, die vorzugsweise als Fresnel-Linse ausgebildet ist. Eine derartige Linse läßt sich ohne Schwierigkeiten in den schichtartigen Aufbau der erfindungsgemäßen Speichervorrichtung integrieren.

Die Linse kann beispielsweise dazu dienen, das auf dem Bildschirm unscharf abgebildete Symbol so zu fokussieren, daß es auf dem Speichermedium scharf abgebildet wird.

Weiterhin ist es möglich, eine Linse vorzusehen, die als Dekodierlinse ausgebildet isc und die ein auf dem Bildschirm kodiert dargestelltes Symbol dekodiert auf das Speichermedium abbildet. Eine derartige Linse ließe sich auch bevorzugt in einem Verfahren nach punkt e) verwenden, da dann darauf verzichtet werden kann, das zu speichernde Symbol in Form von Teilsymbolen oder in Form eines wandernden Lichtpunktes darzustellen.

Die erfindungsgemäße Speichervorrichtung kann so ausgebildet werden, daß der die gespeicherte Bildinformation sichtbar machende Entwickler in die Speichervorrichtung integriert ist, oder daß die gespeicherte Bildinformation nachträglich durch eine mit der Speichervorrichtung in Verbindung bringbare Entwicklerschicht oder Entwicklerflüssigkeit entwickelt werden kann.

Besonders vorteilhaft ist es, wenn die erfindungsgemäße Speichervorrichtung zum Zeitpunkt des Erwerbs durch den Zuschauer auf einem Trägermaterial aus Papier, Karton oder kaschiertem Karton angebracht ist, das insbesondere Postkartenformat aufweist. Auf diese Weise läßt sich die Speichervorrichtung in besonders handlicher Weise verkaufen, und zugleich hat der Zuschauer nach dem Belichten der Speichervorrichtung ein insbesondere postkartenähnliches Trägermaterial zur Verfügung, auf dem er die belichtete Speichervorrichtung wieder befestigen kann und mittels dem diese zurück zum Fernsehsender geschickt werden kann.

Weiterhin ist es vorteilhaft, wenn die Speichervorrichtung auf dem postkartenförmigen Trägermaterial mittels seiner Haftschicht lösbar befestigt ist. In diesem Fall kann auf die Vorsehung eines die Haftschicht abdeckenden Schutzfilms verzichtet werden. Die Haftschicht läßt sich nach dem Belichten der Speichervorrichtung auch wieder dazu verwenden, das Speichermedium auf dem postkartenförmigen Trägermaterial zu befestigen.

Es ist ohne weiteres möglich, auf dem Trägermaterial mehr als eine Speichervorrichtung anzuordnen.

Das Trägermaterial weist vorzugsweise mindestens einen Entwicklungsbereich auf, in den eine chemische Substanz zum Entwickeln des auf einem Speichermedium gespeicherten Bildes integriert ist und auf dem das Speichermedium nach erfolgter Belichtung insbesondere mittels einer Haftschicht anbringbar ist. Die Entwicklung der gespeicherten Bildinformation erfolgt in diesem Fall also unmittelbar nachdem die belichtete Speichervorrichtung wieder auf dem postkartenförmigen Trägermaterial angebracht wurde, wodurch ein gesondertes, durch den Zuschauer oder durch den Fernsehsender vorzunehmendes Entwickeln der Bildinformation vermieden wird.

Das Trägermaterial kann insbesondere aus faltbarem Papier bzw. Karton gebildet sein, wodurch es möglich wird, durch ein entsprechendes Zusammenfalten des Trägermaterials die Speichervorrichtung beidseitig durch das Trägermaterial abzudecken und so eine Belichtung derselben sowohl über deren Vorder- als auch über deren Rückseite unmöglich zu machen. Dies ist insbesondere dann von Vorteil, wenn als photoempfindliches Material photochrome Stoffe verwendet werden, die auf der der Haftschicht abgewandten Seite nicht durch eine für sichtbares Licht undurchlässige Schicht geschützt sind.

Die Attraktivität von Quiz-Sendungen oder von für Kinder geeigneten Detektiv-Sendungen läßt sich beispielsweise dadurch steigern, daß Antworten auf bestimmte Fragen oder bei Detektivgeschichten die Lösung eines Falles betreffende Informationen verschlüsselt an einer bestimmten Stelle des Bildschirms dargestellt werden, wobei diese Informationen nur mittels einer Dekodierlinse für den Zuschauer sichtbar gemacht werden können. Eine derartige Dekodierlinse läßt sich entweder mittels einer Haftschicht am Bildschirm anbringen oder sie wird in einer lupenähnlichen Fassung vor den Bildschirm gehalten, wobei die letzte Alternative besonders für Kinder geeignet ist.

Aufgrund der auf diese Weise erhaltenen Informationen kann dann vom Zuschauer beispielsweise wieder eine bestimmte Telefonnummer gewählt oder ein bestimmtes Lösungswort an den Fernsehsender geschickt werden.

Weitere vorteilhafte Ausführungsformen der Erfindung sind in den Unteransprüchen angegeben.

Ein bevorzugtes Ausführungsbeispiel der Erfindung wird im folgenden anhand der Figuren beschrieben; es zeigt:
- Fig. 1: einen Bildschirm mit einer erfindungsgemäßen Speichervorrichtung,
- Fig. 2: einen im Vergleich zu Fig. 1 stark vergrößerten Schnitt A-A durch eine erfindungsgemäße Speichervorrichtung gemäß Fig. 1, und
- Fig. 3: die schematisierte Draufsicht auf ein Trägermaterial für eine erfindungsgemäße Speichervorrichtung.

Fig. 1 zeigt stark schematisiert die Frontansicht eines Monitors bzw. eines Fernsehbildschirms 1. In der linken oberen Bildschirmecke ist direkt auf der Mattscheibe eine kreisscheibenförmige erfindungsgemäße Speichervorrichtung angebracht, die einen Teilbereich eines auf dem Bildschirm darstellbaren Fernsehbildes überdeckt.

Fig. 2 zeigt eine stark vergrößerten Schnitt A - A durch eine Speichervorrichtung 2 gemäß Fig. 1 vor deren Anbringung auf dem Bildschirm.

Die Speichervorrichtung 2 ist schichtweise aufgebaut, wobei die bildschirmseitig wirksame Haftschicht 4 vor der Benutzung der Speichervorrichtung 2 durch einen Schutzfilm 5 abgedeckt ist, der vom Benutzer der Speichervorrichtung in Pfeilrichtung von der Haftschicht 4 abziehbar ist. Mit der nach dem Abziehen des Schutzfilms 5 freiliegenden Haftschicht 4 ist die Speichervorrichtung 2 dann an einem Bildschirm befestigbar.

An die Haftschicht 4 schließt sich eine Fokussierlinse 7 an, mittels der das auf der Mattscheibe unscharf abgebildete Fernsehbild derart fokussiert wird, daß es auf die photoempfindliche Schicht 3 scharf abgebildet wird.

Zwischen der photoempfindlichen Schicht 3 und der Fokussierlinsenschicht 7 befindet sich eine als Dekodierlinse wirkende Schicht, mittels der verschlüsselt auf dem Bildschirm dargestellte Information entschlüsselt auf die photoempfindliche Schicht 3 abbildbar ist.

An die photoempfindliche Schicht 3 schließt sich eine Entwicklerschicht 6 an, mittels der die photoempfindliche Schicht 3 nach deren Belichtung unmittelbar entwickelt wird.

Sämtliche Schichten sind vorzugsweise aus flexiblem Material gefertigt, was insbesondere das Lösen bzw. das Abziehen der Speichervorrichtung von einem Bildschirm erleichtert.

Zur Realisierung der Erfindung ist es nicht nötig, sämtliche in Fig. 2 dargestellte Schichten vorzusehen. Essentiell ist lediglich, daß entweder die photoempfindliche Schicht 3 oder die Dekodierlinsenschicht 10 vorgesehen ist, die beispielsweise auch ohne Klebeschicht 4 mittels elektrostatischen Kräften am Bildschirm anbringbar sind.

Fig. 3 zeigt ein Trägermaterial 8 für zwei erfindungsgemäße Speichervorrichtungen 2a und 2b. Das Trägermaterial 8 kann beispielsweise aus Karton gefertigt sein und das Format einer Postkarte aufweisen. In dieser Form läßt sich die erfindungsgemäße Speichervorrichtung auf besonders vorteilhafte Weise verkaufen, da sie einerseits als Trägermaterial für den Verkauf und andererseits auch als Trägermaterial zum Rücksenden der belichteten Speichervorrichtungen verwendbar ist.

Vor der Benutzung der Speichervorrichtungen 2a und 2b sind diese lösbar auf einem bestimmten Bereich des Trägermaterials 8 angeordnet. Benachbart zu diesem Bereich befindet sich ein weiterer Bereich 9a und 9b, in den ein Entwicklermaterial integriert ist, mittels dem die Speichervorrichtungen 2a und 2b nach deren Belichtung entwickelt werden können. Nach ihrer Entwicklung können die Speichervorrichtungen 2a und 2b auf den Bereichen 9a und 9b verbleiben und gemeinsam mit dem Trägermaterial 8 als Postkarte an den Fernsehsender geschickt werden. Mit dem Trägermaterial 8 kann eine einzelne oder auch mehrere Speichervorrichtungen verkauft werden. Entsprechend der Anzahl der auf dem Trägermaterial 8 angeordneten Speichervorrichtungen ist dann auf dem Trägermaterial 8 auch eine gleiche Anzahl von Entwicklungsbereichen 9a und 9b vorzusehen.

Falls die chemische Substanz zum Entwickeln der gespeicherten Bildinformation bereits in der Speichervorrichtung integriert ist, kann auf die Entwicklungsbereiche 9a und 9b auf dem Trägermaterial 8 verzichtet werden.

Vorzugsweise wird auf der nicht dargestellten Rückseite des Trägermaterials 8 die Adresse des Fernsehsenders aufgedruckt.

Die erfindungsgemäße Vorrichtung kann auch in Verbindung mit einem Computer-Monitor zum Einsatz kommen.

## Patentansprüche

1. Vorrichtung zum Speichern von auf einem Teilbereich eines Monitors (1), insbesondere eines Fernsehbildschirms dargestellter Bildinformation, mit einem auf der Monitoroberfläche mittels einer monitorseitig wirksamen Haftschicht (4) befestigbaren Speichermedium (3),
dadurch **gekennzeichnet,**
daß das Speichermedium (3) aus photoempfindlichem Material besteht.

2. Vorrichtung nach Anspruch 1,
dadurch **gekennzeichnet,**
daß sie flach und/oder im wesentlichen kreisförmig und/oder zumindest im wesentlichen transparent ausgebildet ist, wobei die Haftschicht (4) insbesondere als Selbstklebeschicht ausgebildet ist und/oder vor Benutzung der Vorrichtung (2) durch einen abziehbaren Schutzfilm (5) abgedeckt ist.

3. Vorrichtung nach einem der vorhergehenden Ansprüche,
dadurch **gekennzeichnet,**
daß eine chemische Substanz (6) zum Entwickeln des gespeicherten Bildes integriert ist, und/oder
daß die im Speichermedium (3) gespeicherte Bildinformation nach erfolgter Belichtung auf der der Haftschicht (4) abgewandten und/oder zugewandten Seite des Speichermediums (3) sichtbar ist, und/oder
daß das Speichermedium (3) frequenzselektiv ausgebildet ist, so daß es auf definierte Lichtwellenlängen, insbesondere auf die Lichtwellenlänge einer bestimmten Farbe reagiert.

4. Vorrichtung nach einem der vorhergehenden Ansprüche,
dadurch **gekennzeichnet,**
daß zwischen Haftschicht (4) und Speichermedium (3) mindestens eine Kunststofflinse (7, 10), insbesondere eine Fresnel-Linse, angeordnet ist, wobei insbesondere zumindest eine Linse als Fokussierlinse (7) ausgebildet ist, die die zu speichernde Bildinformation scharf auf das Speichermedium (3) abbildet und/oder zumindest eine Linse als Dekodier-Linse ausgebildet ist, die eine auf dem Monitor (1) codiert dargestellte Bildinformation decodiert auf das Speichermedium, (3) abbildet.

5. Vorrichtung nach einem der vorhergehenden Ansprüche,
dadurch **gekennzeichnet,**
daß das photoempfindliche Material aus photochromen Stoffen besteht und insbesondere sowohl empfindlich auf UV-Licht als auch empfindlich auf sichtbares Licht ist, wobei es sich bei Bestrahlung durch UV-Licht mit einer bestimmten Farbe einfärbt, während es bei Bestrahlung mit sichtbarem Licht durchsichtig wird und/oder
daß das photoempfindliche Material zum Speichern farbiger Bildinformation ausgelegt ist, wobei das photoempfindliche Material insbesondere mehrere, auf Licht unterschiedlicher Wellenlänge empfindliche photochrome Stoffe beinhaltet.

6. Vorrichtung nach einem der vorhergenenden Ansprüche,
dadurch **gekennzeichnet,**
daß auf der der Haftschicht (4) abgewandten Seite des Speichermediums (3) eine das vom Monitor abgestrahlte Licht auf das Speichermedium (3) zurückreflektierende Schicht vorgesehen ist, und/oder
daß auf der der Haftschicht (4) abgewandten Seite des Speichermediums (3) eine Schicht vorgesehen ist, welche sichtbares Licht absorbiert und für UV-Licht durchlässig ausgebildet ist, und/oder
daß zwischen dem Speichermedium (3) und der Haftschicht (4) zumindest ein Filter, insbesondere ein Graufilter vorgesehen ist.

7. Trägermaterial für Speichermedien nach einem der Ansprüche 1 bis 6,
dadurch **gekennzeichnet,**
daß das Trägermaterial (8) aus Papier, Karton oder kaschiertem Karton besteht, auf dem mindestens ein Speichermedium (3), insbesondere mittels seiner Haftschicht (4), lösbar befestigt ist, wobei das Trägermaterial (8) insbesondere Postkartenformat aufweist.

8. Trägermaterial nach Anspruch 7,
dadurch **gekennzeichnet,**
daß das Trägermaterial (8) mindestens einen Entwicklungsbereich (9a, 9b) aufweist, in den eine chemische Substanz zum Entwickeln des auf einem Speichermedium (3) nach einem der Ansprüche 1 bis 4 oder 6 oder 7 gespeicherten Bildes integriert ist und auf dem das Speichermedium (3) nach erfolgter Belichtung insbesondere mittels seiner Haftschicht (4) anbringbar ist.

9. Vorrichtung zum Dekodieren von auf einem Teilbereich eines Monitors, insbesondere eines Fernsehbildschirms, codiert dargestellter Bildinformation, bestehend aus einer auf der Monitoroberfläche mittels einer monitorseitig wirksamem Haftschicht befestigbaren Dekodierlinse oder einer mit einem Griff versehenen Dekodierlinse, wobei die Vorrichtung insbesondere im wesentlichen die Form einer handelsüblichen Lupe aufweist.

## Claims

1. Device for storing picture information shown on a part area of a monitor (1), in particular of a television screen, comprising a storage medium (3) which can be secured to the monitor surface by means of an adhesive layer (4) effective at the monitor side, characterised in that the storage medium (3) consists of photosensitive material.

2. Device in accordance with claim 1, characterised in that it is flat and/or substantially circular and/or at least substantially transparently formed, with the adhesive layer (4) being in particular formed as a self-adhesive layer and/or being covered over by a removable protective film prior to use of the device (2).

3. Device in accordance with one of the preceding claims, characterised in that a chemical substance (6) is integrated for the development of the stored image; and/or in that the picture information stored in the storage medium (3) can be seen after exposure at the side of the storage medium (3) remote from the adhesive layer (4) and/or at the side facing the adhesive layer (4); and/or in that in that the storage medium (3) is made frequency-selective, so that it responds to defined light wavelengths, in particular to the light wavelength of a specific colour.

4. Device in accordance with one of the preceding claims, characterised in that at least one plastic lens (7, 10), in particular a Fresnel lens, is arranged between the adhesive layer (4) and the storage medium (3), wherein at least one lens is formed as a focusing lens (7), which sharply images the picture information to be stored onto the storage medium (3), and/or at least one lens is formed as a decoding lens which forms an image in decoded form on the storage medium (3) of a picture information illustrated in coded form on the monitor (1).

5. Device in accordance with one of the preceding claims, characterised in that the photosensitive material consists of photochromic substances and is, in particular, sensitive to both UV light and also sensitive to visible light, with it colouring a specific colour on irradiation by UV light, whereas it is transparent on irradiation with visible light; and/or in that the photosensitive material is designed to store coloured picture information, with the photosensitive material containing in particular a plurality of photochromic substances sensitive to light of different wavelength.

6. Device in accordance with one of the preceding claims, characterised in that a layer is provided on the side of the storage medium (3) remote from the adhesive layer (4) which reflects the light radiated by the monitor back onto the storage medium (3) ; and/or in that a layer is provided at the side of the storage medium remote from the adhesive layer (4) which absorbs visible light and is made transparent to UV light; and/or in that at least one filter, in particular a grey filter, is provided between the storage medium (3) and the adhesive layer (4).

7. Carrier material for storage media in accordance with one of the claims 1 to 6, characterised in that the carrier material (8) consists of paper, card, or laminated card, on which at least one storage medium (3) is releasably secured, in particular by means of its adhesive layer, with the carrier material (8) in particular having postcard format.

8. Carrier material in accordance with claim 7, characterised in that the carrier material has at least one development region (9a, 9b) in which a chemical substance is integrated for the development of the picture stored on a storage medium (3) in accordance with one of the claims 1 to 4 or 6 or 7, and to which the storage medium (3) can be attached after exposure has taken place, in particular by means of its adhesive layer (4).

9. Device for decoding picture information represented in coded form on a part-area of a monitor, in particular of a television screen, comprising a decoding lens which is securable to the monitor surface by means of an adhesive layer effective at the monitor side, or a decoding lens provided with a handle, with the apparatus in particular having substantially the shape of a commercially conventional magnifying glass.

## Revendications

1. Dispositif d'enregistrement d'une information vidéo affichée sur une zone partielle d'un moniteur (1), en particulier d'un écran de téléviseur, avec un support d'enregistrement (3) pouvant être fixé sur la surface du moniteur au moyen d'une couche adhésive (4) du côté du moniteur, caractérisé en ce que le support d'enregistrement (3) se compose d'un matériau photosensible.

2. Dispositif selon la revendication 1, caractérisé en ce qu'il est réalisé plat et/ou pour l'essentiel circulaire et/ou au moins pour l'essentiel transparent, la couché adhésive (4) étant réalisée en particulier auto-adhésive et/ou étant recouverte par un film protecteur (5) pouvant être retiré avant l'utilisation du dispositif (2).

3. Dispositif selon l'une des revendications précédentes, caractérisé en ce qu'une substance chimique (6) est intégrée pour le développement de l'image enregistrée, et/ou que l'information vidéo enregistrée dans le support d'enregistrement (3) , après une exposition effectuée, est visible sur la face du support d'enregistrement (3) opposée à, et/ou tournée vers, la couche adhésive (4), et/ou que le support d'enregistrement (3) est réalisé avec une sélectivité de fréquence de sorte qu' il réagit à des longueurs d'onde définies, en particulier aux longueurs d'onde lumineuse d'une couleur déterminée.

4. Dispositif selon l'une des revendications précédentes, caractérisé en ce qu'entre la couche adhésive (4) et le support d'enregistrement (3) est disposée au moins une lentille en matière plastique (7, 10), en particulier une lentille de Fresnel, en particulier au moins une lentille étant réalisée comme lentille de focalisation (7), qui forme une image nette, sur le support d'enregistrement (3), de l'information vidéo à enregistrer, et/ou au moins une lentille étant réalisée comme lentille de décodage qui forme sur le support d'enregistrement (3) une image décodée d'une information vidéo affichée codée sur le moniteur (1).

5. Dispositif selon l'une des revendications précédentes, caractérisé en ce que le matériau photosensible se compose de substances photochromes et est en particulier aussi bien sensible à la lumière UV qu'à la lumière visible, et qu'il se colore avec une couleur déterminée par exposition à la lumière UV tandis qu'il est rendu transparent par exposition à la lumière visible et/ou que le matériau photosensible est conçu pour enregistrer une information vidéo en couleur, le matériau photosensible comportant en particulier plusieurs substances photochromes sensibles à des lumières de différentes longueurs d'onde.

6. Dispositif selon l'une des revendications précédentes, caractérisé en ce que sur la face du support d'enregistrement (3) opposée à la couche adhésive (4) est prévue une couche réfléchissant en retour sur le support d'enregistrement (3) la lumière émise par le moniteur, et/ou que sur la face du support d'enregistrement opposée à la couche adhésive (4) est prévue une couche qui absorbe la lumière visible et qui est réalisée transparente pour la lumière UV, et/ou qu'entre le support d'enregistrement (3) et la couche adhésive (4) est prévu au moins un filtre, en particulier un filtre gris.

7. Matériau support pour supports d'enregistrement selon l'une des revendications 1 à 6, caractérisé en ce que le matériau support (8) est composé de papier, de carton ou de carton recouvert par contrecollage, sur lequel au moins un support d'enregistrement (3) est fixé de façon détachable, en particulier au moyen de sa couche adhésive (4), le matériau support (8) présentant en particulier un format de carte postale.

8. Matériau support selon la revendication 7, caractérisé en ce que le matériau support (8) comporte au moins une zone de développement (9a, 9b), dans laquelle est intégrée une substance chimique pour le développement de l'image enregistrée sur un support d'enregistrement (3) selon l'une des revendications 1 à 4 ou 6 ou 7, zone sur laquelle peut être appliqué le support d'enregistrement (3), en particulier au moyen de sa couche adhésive (4), après qu' une exposition a été effectuée.

9. Dispositif de décodage d'une information vidéo affichée codée sur une zone partielle d'un moniteur, en particulier d'un écran de télévision, se composant d'une lentille de décodage apte à être fixée au moyen d'une couche adhésive active du côté du moniteur ou d'une lentille de décodage pourvue d'une poignée, le dispositif présentant pour l'essentiel la forme d'une loupe du commerce.
